# EUROPÄISCHE PATENTSCHRIFT

(11) **EP 0 899 088 B1**
(45) Veröffentlichungstag und Bekanntmachung des Hinweises auf die Patenterteilung: **02.11.2005**
(21) Anmeldenummer: 98116417.1
(22) Anmeldetag: 31.08.1998
(51) Int. Cl.: B30B 9/30

(54) **Abfallpresse mit Auswurfeinrichtung für Ballen**
Waste compactor with a bale ejecting apparatus
Compacteur de déchets ayant un dispositif d'éjection de balles

(30) Priorität: 01.09.1997 DE 19738060; 15.12.1997 DE 19755644
(43) Veröffentlichungstag der Anmeldung: 03.03.1999
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-A- 2 630 906
- GB-A- 2 019 773
- GB-A- 2 274 806
- US-A- 3 916 781
- US-A- 4 182 236
- US-A- 4 311 092

## Beschreibung

Die Erfindung betrifft eine Abfallpresse mit Auswurfeinrichtung nach dem Oberbegiff des Patentanspruches 1, in der Kartonagen, Folien und ähnliche verbrauchte Verpackungsmaterialien zu Ballen gepreßt werden.

Bekannt sind bereits Abfallpressen mit einer Auswurfeinrichtung, die im Bodenbereich des Schachtes der Presse eine zur Türöffnung hin schwenkbare Hubplatte aufweisen. Die Antriebseinrichtung für die Hubbewegung zum Schwenken der besagten Hubplatte ist bei diesen Abfallpressen außen an der Rückwand des Pressengehäuses angeordnet. Die Bauelemente zur Verbindung der Hubplatte mit der Antriebseinheit sind dort durch einen in der Rückwand des Pressengehäuses vorgesehenen, bis in den Preßbereich hinunter reichenden Schlitz bzw. Schlitze hindurch nach außen geführt, siehe hierzu die US-A-4,311,092. Diese Art von Auswurfeinrichtungen sind wegen der Hydraulik und den zusätzlich vorzusehenden Sicherheitsschaltungen im Steuerungsprogramm kosten- und wartungsintensiv, zudem können durch den bis in den Preßbereich hinunter reichenden Schlitz zu pressende Materialien nach außen gelangen bzw. treten durch Verstopfungen des Schlitzes häufig Havariefälle ein, die die effektive Auslastung der Presse mindern.

Bei anderen Auswurfeinrichtungen, wie z. B. nach der US-A-4,182,236, werden an der Fronttüranschlagkante im Bodenbereich des Schachtes der Presse verankerte Seile durch besagte Schlitze in der Rückwand hindurch geführt und zwecks Ruheposition an letzterer durch Handbetätigung einzeln eingehangen. In Vorbereitung des Arbeitsschrittes 'Ballen auswerfen' werden an den Seilenden angebrachte Haken durch die besagten Schlitze in der Rückwand hindurch in Löcher der Preßplatte eingehangen. Beim Hochfahren der bis dahin auf den Ballen einwirkenden Preßplatte werden die Seile in Richtung Türöffnung gespannt und werfen den fertigen Ballen aus. Bei dieser Bauart erschwert das auf die Preßplattenunterseite wirkende gepreßte Material das Einführen der Haken der Seile in die Löcher der Preßplatte. Darüber hinaus sind bei den Vorbereitungen für den nächsten Preßvorgang zusätzliche Handgriffe für das Legen der Seile in die vorgeschriebene Position notwendig. Weiterhin sind auch bei dieser Lösung Sicherheitsshaltungen im Steuerungsprogramm notwendig, damit die Auswurfeinrichtung nicht bei geschlossener Fronttür betätigbar ist, um erhebliche Schäden an der Presse zu vermeiden.

US-A-3 916 781 und DE-A-2 630 906 zeigen auch Auswurfeinrichtungen ähnlicher konstruktion.

Daher hat die Anmelderin in der Vergangenheit unter anderem Auswurfeinrichtungen an Ballenpressen vorgesehen, die eine bodenseitige Hubplatte, ein im Schacht der Presse in bzw. an der Rückwand im wesentlichen vertikal bewegbares, mit der Hubplatte gelenkig verbundenes Zugmittel, vorzugsweise eine Zugstange, aufweisen, wobei erst nach geöffneter Fronttür ein im Bereich der Rückwand auf der Oberseite der Preßplatte angeordnetes, schwenkbares bzw. verschiebbares Mitnahmeteil am oberen Ende des besagten Zugmittels handbetätigt in eine Öse eingehakt werden kann. Zwischen Preßplatte und Rückwand befindliches, gepreßtes Verpakkungsmaterial erschwert dort das Einhaken des Mitnahmeteiles. Zudem muß der Bediener der Presse zum Betätigen des besagten Mitnahmeteiles bei auf dem Ballen aufgesetzter Position der Preßplatte über selbige hinüber und an den mit der Preßplatte verbundenen Preßstempel seitlich vorbei greifen, wobei der Bediener in der Regel mit seinem Oberkörper in den Schacht der Presse hinein gerät; während des Arbeitsschrittes müssen Sicherheitsschaltungen im Steuerungsprogramm ein unbeabsichtigtes Betätigen der Preßplatte absolut verhindern. Danach nimmt das Mitnahmeteil während der anschließenden Aufwärtsbewegung der Preßplatte das Zugmittel, vorzugsweise die Zustange, mit und die bodenseitige Hubplatte wird zum Auswerfen des fertigen, verschnürten Ballen in Richtung der freigegebenen Türöffnung angekippt; in Vorbereitung des nächsten Preßvorganges muß die Preßplatte zum Ausschalten der Auswurfeinrichtung vorerst wieder in die untere Position und anschließend nochmals nach oben gefahren werden.

Die Erfindung hat daher die Aufgabe, eine Abfallpresse mit Auswurfeinrichtung für Ballen zu schaffen, bei der die voranstehenden Nachteile im Wesentlichen nicht mehr vorhanden sind und die in ihrem konstruktiven Aufbau robust, störunanfällig und preiswert ist sowie weitere Verbesserungen der Arbeitsbedingungen des Bedieners gewährleistet.

Erfindungsgemäß löst diese Aufgabe eine Abfallpresse mit Auswurfeinrichtung für Ballen nach dem Patentanspruch 1 oder nach dem Patentanspruch 2;
die nachgeordneten Patentansprüche 3 bis 12 offenbaren vorteilhafte Weiterbildungen bzw. Ausführungsvarianten dieser beiden erfinderischen Basislösungen.

Diese beiden Basislösungen einer Abfallpresse mit Auswurfeinrichtung für Ballen zeichnen sich dabei durch die vorgesehene mechanische Zwangskopplung der Antriebselemente der Auswurfeinrichtung mit der Position der den Schacht der Presse verschließenden Fronttür F sowie durch das automatische Einschalten der Auswurfeinrichtung beim Hochfahren der Preßplatte nach Erreichen der Arbeitsposition 'Ballen fertig' aus, wobei zudem nach Auswurf des fertigen Ballen die Auswurfeinrichtung in die Ausgangsposition zurück fällt.
Die Basislösung nach dem Patentanspruch 2 unterscheidet sich zur Basislösung nach dem Patentanspruch 1 durch die Verwendung anderer Konstruktionselemente, dabei vor allem darin, daß anstelle einer mehrteiligen Gestängeführung hier das mechanisch wirkende Führungsmittel der Verbindungseinheit als zweiarmiger Schwenkhebel ausgebildet ist.

Weiterbildungen der Erfindung bestehen noch darin, daß bei vollständig geschlossener Fronttür F oder bereits bei sich schließender Fronttür F, jedoch mindestens vor jeder dem Arbeitsschritt 'Ballenauswurf' folgenden, abwärts gerichteten Bewegung der Preßplatte C die Auswurfeinrichtung in ihre Ausgangsposition zurückgesetzt ist bzw. wird. Diese vorgesehene Zwangssteuerung verhindert, daß Teile der Verbindungseinheit, insbesondere der Mitnahmebolzen 6, der Auswurfeinrichtung mit dem an der Preßplatte C angeordneten Mitnehmer M, M' kollidieren.

Die Erfindung wird anhand von schematisiert in Zeichnungen dargestellten Ausführungsbeispielen im folgenden noch näher erläutert.
Im einzelnen zeigen:
- Fig. 1: eine Abfallpresse in teilweise geschnittener Seitenansicht von links mit der neu gestalteten Auswurfeinrichtung für Ballen nach der Basislösung gem. Patentanspruch 1, mit geschlossener Fronttür und ausgeschwenkter Verbindungseinheit (Position Ruhe);
- Fig. 2: die Abfallpresse nach Fig. 1 mit geöffneter Fronttür und eingeschwenkter Verbindungseinheit, Preßplatte in Position 'Ballen fertig';
- Fig. 3: die Abfallpresse nach Fig. 1 mit geöffneter Fronttür, eingeschwenkter Verbindungseinheit und Position 'Ballen-Auswurf';
- Fig. 4: eine Ansicht auf die Rückwand des Pressengehäuses nach Fig. 1 mit Anordnung einer weiteren Ausführungsvariante, einer mehrteiligen Auswurfeinrichtung;
- Fig. 5: die Anordnung eines Sicherheitsschalters im Bewegungsbereich der Fronttür und
- Fig. 6: eine Sicht in den Schacht der Presse bei einer Ausführung nach der Fig. 4.
- Fig. 1': eine Abfallpresse in teilweise geschnittener Seitenansicht mit der neu gestalteten Auswurfeinrichtung für Ballen nach der Basislösung gem. Patentanspruch 2, mit geschlossener Fronttür sowie in Ruheposition;
- Fig. 2': die Abfallpresse nach Fig. 1' mit geöffneter Fronttür und eingeschwenkter Verbindungseinheit, mit einer Preßplatte in Position "Ballen fertig";
- Fig. 3': die Ahfallpresse nach Fig. 1' mit geöffneter Fronttür, eingeschwenkter Verbindungseinheit und Position "Ballen-Auswurf",
- Fig. 4': eine Ansicht auf die Rückwand des Pressengehäuses einer Abfallpresse gem. Fig. 1' und
- Fig. 5': eine Ansicht von oben in den Schacht einer Abfallpresse nach der vorliegenden Erfindung gem. der Fig. 1'.

Bei der in den Figuren 1 bis 3 gezeigten Ausführungsvariante einer Abfallpresse nach der ersten Basislösung, die ein Pressengehäuse G, mit einer linken Seitenwand S1, einer rechten Seitenwand S2, einer Rückwand R, einer Fronttür F, mit integrierter Einfüllklappe, und einer Bodenfläche B, und einen vom Pressengehäuse umgebenen Schacht S, mit mindestens einem Preßbereich P und einem darüber befindlichen Einfüllbereich E, aufweist, ist auf der Bodenfläche B eine kippbare Hubplatte 2 und im Preßbereich P des Schachtes S, in der bis zur Bodenfläche B reichenden vertikalen Nut N der Rückwand R, eine mit der Hubplatte 2 durch ein Scharnier 3b gelenkig verbundene Zugstange 3 angeordnet, die nach der vorliegenden neuen Bauart mit ihrem oberen Ende bis in den Einfüllbereich E reicht und dort mit einem nach außen ragenden Schenkel 3d ausgestattet und durch einen in letzterem 3d befestigten Stab 16 gegen Hineinfallen in den Schacht gesichert ist.

Das die Zugstange 3 der Auswurfeinrichtung 1 zeitweilig mit der Preßplatte C verbindende, sonst in bekannter Art kippbar auf der Oberseite der Preßplatte C angeordnete sogenannte Koppelteil, ist in der vorliegenden Ausführungsvariante durch die neuartige Verbindungseinheit der Auswurfeinrichtung 1 ersetzt. Diese neue Verbindungseinheit besteht aus einem Schwenkstück 4, daß mit einer Welle 5 am oberen Ende der Zugstange 3 gelenkig befestigt und mit einem Mitnahmebolzen 6 sowie einem Druckbolzen 7 versehen ist, aus einem oberen U-förmigen Führungsteil 8 mit vorzugsweise langen Schenkeln 8a und 8b, die einen oberen Abschnitt 10a bilden, und einem unteren ebenfalls U-förmigen Führungsteil 9 mit vorzugsweise kurzen Schenkeln 9a und 9b, die einen unteren Abschnitt 10b bilden, wobei die Enden der Schenkel 8a, 8b und 9a,9b der beiden Führungsteile 8 und 9 einander zugewandt und etwas überlappend eine gemeinsam geschlossene, ortsveränderliche Führung 10 für den im Schwenkstück 4 befestigten Druckbolzen 7 bilden. Die Führungsteile 8 und 9 sind jeweils mit einer Welle 8c bzw. 9c außen an der Rückwand R gelenkig gelagert. Zudem können zur Erhöhung der Stabilität die äußeren Schenkel 8a und 9a in deren überlappenden Endbereichen mit ineinandergreifendem Zapfen 9e bzw. Langloch 8d ausgestattet werden.

Neuartig und weiterhin wesentlich ist beim vorliegenden Anmeldungsgegenstand zudem noch, daß ein durch die Fronttür F betätigbares Stellmittel auf die Führungsmittel 8 bzw. 9 der neuen Verbindungseinheit 4 bis 10b einwirkt. Im Speziellen ist hier eine Schubstange 12 mit Druckfeder 13 an der linken Seitenwand S1 unter Federdruck geführt und mittels einer Strebe 14 mit dem äußeren Schenkel 9a des unteren Führungsteiles 9 verbunden; ein kräftig ausgelegter Stift 9d hält den äußeren Schenkel 9a an der Strebe 14 fest.
Die Fig. 1 zeigt, daß bei geschlossener Fronttür F die Schubstange 12 in Pfeilrichtung Z eingerückt ist und die Führungsmittel 8 und 9 der neuen Verbindungseinheit der Auswurfeinrichtung 1 in Pfeilrichtung Z1 -Position 'Ruhe'-gehalten werden. Dabei wird das Schwenkstück 4 durch den geführten Druckbolzen 7 nach hinten gezogen; der ebenfalls am Schwenkstück 4 vorgesehene Mitnahmebolzen 6 ist aus der in der Rückwand R vertikal verlaufenden Nut N ausgeschwenkt. Die Preßplatte C ist in den Pfeilrichtungen U und V im Schacht S frei bewegbar. Der auf der Oberseite der Preßplatte C angeordnete Mitnehmer M, dessen Endbereich M' innerhalb der Nut N bewegt wird, läuft am Mitnahmebolzen 6 vorbei.
In der Fig. 2 befindet sich die Preßplatte C in der Position ' Ballen fertig' im Preßbereich P. Die Fronttür F ist geöffnet, die Schubstange 12 bewegt sich in Pfeilrichtung O und schiebt dabei die Führungsteile 8 und 9 in Richtung Rückwand R, der geführte Druckbolzen 7 schwenkt gleichzeitig das Schwenkstück 4 mitsamt dem Mitnahmebolzen 6 in Pfeilrichtung Y durch den Durchbruch D in die Rückwand R, in die Position -Auswerfen-, ein. Die seitlich vom Durchbruch D außen an der Rückwand R vorgesehene Führungsbahn 15 begrenzt die Schwenkbewegung des Schwenkstückes 4 so, daß der Mitnahmebolzen 6 in der in der Nut N entlang laufenden Bewegungslinie MB des Endbereiches M' des Mitnehmers M liegt.
In der Fig. 3 ist der Arbeitsschritt'Auswerfen' gezeigt. Die Preßplatte C mitsamt dem Mitnehmer M bewegt sich in Pfeilrichtung U nach oben. Der Endbereich M' des Mitnehmers M untergreift dabei den Mitnahmebolzen 6, wodurch die Zugstange 3 einschließlich der Hubplatte 2 angehoben werden. Die Hubplatte 2 schwenkt in Richtung Türöffnung und der Ballen A wird in Pfeilrichtung W aus dem Preßbereich P des Schachtes S ausgeworfen und kippt auf eine zuvor positionierte, hier nicht dargestellte Transportpalette. In spezieller Ausbildung ist hier das untere Ende der Zugstange 3 mit einer horizontal und in Richtung Hubplatte 2 zeigenden Nase 3c ausgestattet, die den Auswurf des Ballens A wesentlich beschleunigt.
Der während der Aufwärtsbewegung der Preßplatte C an der Führungsbahn 15 entlang gleitende Druckbolzen 7 wird durch den schräg nach außen verlaufenden oberen Teilbereich der Führungsbahn 15 in Pfeilrichtung Z2 gedrückt und zieht dabei gleichzeitig den Mitnahmebolzen 6 von dem Endbereich M' des Mitnehmers M herunter und drückt zudem das obere Führungsteil 8 mitsamt dem unteren Führungsteil 9 nach hinten in deren Ausgangsposition Z1. Die Hubplatte 2 mit Zugstange 3 und das an letzterem 3 befestigte Schwenkteil 4 fallen nach unten in deren Ausgangslage gemäß der Fig. 1 zurück, dabei kann ein an einem der Teile der besagten Verbindungseinheit angreifendes Dämpfungselement, vorzugsweise eine mit dem Druckbolzen7 verbundene Gasdruckfeder 18, die Fallgeschwindigkeit und den Aufprall bremsen bzw. dämpfen.

Die Fig. 4 und 6 zeigen eine abgewandelte Ausführungsvariante des Anmeldungsgegenstandes. Die Auswurfeinrichtung 1 ist mit mehreren, kleineren Hubplatten 2, mit jeweils einer besagten Zugstange 3 und mit jeweils einer im Bereich von jeweils einem Durchbruch D bis D' angeordneten Verbindungseinheit 4 bis 10b , ausgestattet, wobei die von der Fronttür F betätigten Stellmittel 12 und 14 mittels einem Hebel 19 auf eine gemeinsame Welle 9c drehend wirken, auf der 9c die jeweiligen unteren Führungsteile 9 fest angeordnet sind.

Eine Weiterbildung der Erfindung besteht noch darin, daß die Fronttür F des Pressengehäuses G in vollständig geöffneter Position an einen Sicherheitsschalter 20 anliegt, wobei dieser Sicherheitsschalter 20 den Schalter für den Preßplattenhub freigibt, und zwar in der Art und Weise, daß erst bei vollständig geöffneter Fronttür F eine Freigabe für die Ansteuerung des Arbeitsschrittes 'Ballenauswurf' erfolgen kann.

Nachfolgend wird anhand der Figuren 1' bis 5' die zweite Basislösung der Erfindung nebst Weiterbildungen beschrieben.

Bei der in den Fig. 1' bis 4' gezeigten, zur ersten Basislösung analogen Ausführungsgrundform einer Abfallpresse, die ein Pressengehäuse G, mit einer linken Seitenwand S1, einer rechten Seitenwand S2, einer Rückwand R, einer Fronttür F, mit integrierter Einfüllklappe und einer Bodenfläche B, und einen vom Pressengehäuse G umgebenen Schacht S, mit mindestens einem Preßbereich P und einem darüber befindlichen Einfüllbereich E, aufweist, ist ebenfalls auf der Bodenfläche B eine kippbare Hubplatte 2 und im Preßbereich P des Schachtes S, in der bis zur Bodenfläche B reichenden vertikalen Nut N der Rückwand R, eine mit der Hubplatte 2 durch ein Scharnier 3b gelenkig verbundene Zugstange 3 angeordnet, die nach der vorliegenden weiteren neuen Bauart mit ihrem oberen Ende bis in den Einfüllbereich E reicht und dort mit einem nach außen ragenden mechanischen Führungsmittel verbunden ist. Das Wesentliche dieser zweiten neuen Konstruktionsvariante, der zweiten Basislösung gemäß Patentanspruch 2, liegt dabei vor allem darin, daß anstelle einer Gestängeführung jetzt nur noch das mechanisch wirkende Führungsmittel als zweiarmiger Schwenkhebel 21 ausgebildet und über die Koppelstange 23 der Schubstange 12 in Verbindung mit einem Querriegel (Verbindungsstange 25), dem Rückwandanschlag 22 und den Führungsbahnen 15 an der Pressenrückwand R in seiner Ein- und Ausfahrbewegung steuerbar ist. Der Ballenauswurfvorgang läuft vom Prinzip her auch bei der zweiten neuen Lösung gleichermaßen ab, wie bei der ersten neuen Basislösung und ergibt sich zudem aus den zugehörigen Figuren 1 bis 5 in Verbindung mit den voranstehenden, zugehörigen Beschreibungsteilen sowie den betreffenden Positionen aus der Bezugszeichenliste.

Ein weiteres sehr wesentliches Merkmal besteht bei der zweiten Basislösung der Erfindung noch darin, daß das unerwünschte Vorkippen der Stößelplatte bei geöffneter Fronttür unter dem Zug des Ballenauswurfes, nunmehr erstmals dadurch verhindert wird, daß entsprechend Fig. 4' und 5' beidseits an den Innenwandungen S1 und S2 des Preßschachtes S Führungsschienen 26 und hierzu korrespondierend Gleitklötze 27 an der Preßplatte C angeordnet sind. Hierdurch erhält die bei geschlossener Fronttür F an deren seitlichen Rahmenteilen F1 abgestützte Preßplatte C nun auch eine sichere Führung in Richtung auf die geöffnete Fronttür F hin, wenn letztere zum Auswerfen des fertigen Ballens aufgeschwenkt ist.

Diese Weiterbildung ist aber auch bei einer Abfallpresse nach der bereits weiter vorn beschriebenen ersten Basislösung anwendbar. Ebenso kann der mit der erst genannten Ausführungsvariante beschriebene Sicherheitsschalter 20 auch an nach der zweiten Basislösung aufgebauten Abfallpressen eingesetzt werden.

In dem vorstehenden Beschreibungsteil nicht weiter beschriebene Positionsangaben aus den Zeichnungen bzw. der Bezugszeichenliste sind als identisch mit den Angaben zur weiter vorn beschriebenen ersten Basislösung anzusehen.

Alle in der vorstehenden Beschreibung erwähnten sowie auch die nur allein aus den Zeichnungen entnehmbaren Merkmale sind weitere Bestandteile der Erfindung, auch wenn sie nicht besonders hervorgehoben und insbesondere nicht in den Ansprüchen genannt sind.

### BEZUGSZEICHENLISTE

- 1: Auswurfeinrichtung
- 2: Hubplatte (Hubplatten)
- 3: Zugstange
- 3a: unteres Ende (gelenkig mit Pos. 2 verbunden)
- 3b: Scharnier
- 3c: Nase
- 3d: Schenkel
- 4: Schwenkstück
- 5: Welle
- 5a: Anlenkpunkt (von Pos. 3 an Pos. 21)
- 6: Mitnahmebolzen
- 7: Druckbolzen
- 8: Oberes Führungsteil
- 8a, 8b: Schenkel
- 8c: Welle
- 8d: Langloch
- 9: unteres Führungsteil
- 9a, 9b: Schenkel
- 9c: Welle
- 9d: Stift
- 9e: Zapfen
- 10: Führungsnut
- 10a: oberer Abschnitt
- 10b: unterer Abschnitt
- 12: Schubstange
- 13: Druckfeder
- 14: Strebe
- 15: Führungsbahn
- 16: Stab
- 17: Mechanische Verrieglungseinheit
- 17a: Fronttür-Verschluß
- 18: Dämpfungselement (vorzugsweise Gasdruckfeder)
- 18a: gehäuseseitige Anlenkung
- 19: Hebel
- 20: Sicherheitsschalter
- 21: Schwenkhebel
- 21a: Ansatz (für Anlenkung von Pos. 18)
- 22: Rückwandanschlag und Mitnehmer
- 23: Koppelstange
- 23a: Lagerung
- 24: starrer Hebelarm
- 25: Verbindungsstange (von Pos. 18 und Pos. 21a)
- 26: Führungsschienen
- 27: Gleitklotz
- A: Ballen (fertig gepreßt und verschnürt)
- B: Bodenfläche
- C: Preßplatte
- D, D': Durchbrüche
- E: Einfüllbereich
- F: Fronttür (mit integrierter Einfüllklappe)
- F1: Rahmen der Tür
- G: Pressengehäuse
- M: Mitnehmer
- M': Endbereich
- MB: Bewegungslinie des Endbereiches M' vom Mitnehmer M
- N: Nut
- O: Pfeilrichtung (Fronttür offen)
- P: Preßbereich
- S: Schacht der Presse
- R: Rückwand
- S1, S2: Seitenwände
- U, V, W: Pfeilrichtungen
- Y: Pfeilrichtung (Position 'Auswerfen')
- Z: Pfeilrichtung (Geschlossen)
- Z1: Pfeilrichtung (Position 'Ruhe')
- Z2: Pfeilrichtung

## Patentansprüche

1. Abfallpresse mit Auswurfeinrichtung für Ballen, bei der auf oder in einer Bodenfläche (B) eines von einem Pressengehäuse (G) gebildeten Schachtes (S) mindestens eine kippbare Hubplatte (2) und im Preßbereich (P) des Schachtes (S) an oder in einer Rückwand (R) mindestens eine mit der Hubplatte (2) gelenkig verbundene Zugstange (3) der Auswurfeinrichtung (1) angeordnet sowie ein die Zugstange (3) und die Preßplatte (C) zumindest zeitweilig verbindendes Koppelteil und ein durch die Fronttür (F) des Pressengehäuses (G) betätigbares, mittel- oder unmittelbar auf das Koppelteil einwirkendes Stellmittel vorgesehen sind,
**dadurch gekennzeichnet,**
**daß** das die Bewegung der Preßplatte (C, M, M') auf die kippbare Hubplatte (2) der Auswurfeinrichtung (1) zeitweilig übertragende Koppelteil als eine außen an der Rückwand (R) des Pressengehäuses (G) befindliche, durch einen in der Rückwand (R) eingearbeiteten Durchbruch (D) teilweise hindurch ragende, zwangsweise ein- und ausschwenkbare und zeitweilig an der Preßplatte (C, M, M') angreifende Verbindungseinheit (4 bis 10b) ausgebildet ist, die zudem mechanisch wirkende Führungsmittel umfaßt und gelenkig am oberen Ende der Zugstange (3) angreift und, daß die Verbindungseinheit (4 bis 10b)samt Führungsmittel als Gestängeführung gestaltet ist, wobei die Verbindungseinheit (4 bis 10b) aus mindestens einem mittels einer Welle (5) mit der Zustange (3) gelenkig verbundenem Schwenkstück (4), an dem noch ein Mitnahmebolzen (6) und ein Druckbolzen (7) vorgesehen sind, einem unterem U-förmigen Führungsteil (9) und einem oberen U-förmigen Führungsteil (8), die im Bereich des Durchbruches (D) jeweils über eine Welle (9c bzw. 8c) gelenkig an der Außenseite der Rückwand (R) gelagert sind und die gemeinsam eine geschlossene, ortsveränderliche Führung (10) für den Druckbolzen (7) bilden, besteht.

2. Abfallpresse mit Auswurfeinrichtung für Ballen, bei der auf oder in einer Bodenfläche (B) eines von einem Pressengehäuse (G) gebildeten Schachtes (S) mindestens eine kippbare Hubplatte (2) und im Preßbereich (P) des Schachtes (S) an oder in einer Rückwand (R) mindestens eine mit der Hubplatte (2) gelenkig verbundene Zugstange (3) der Auswurfeinrichtung (1) angeordnet sowie ein die Zugstange (3) und die Preßplatte (C) zumindest zeitweilig verbindendes Koppelteil und ein durch die Fronttür (F) des Pressengehäuses (G) betätigbares, mittel- oder unmittelbar auf das Koppelteil einwirkendes Stellmittel vorgesehen sind,
**dadurch gekennzeichnet,**
**daß** die Bewegung der Preßplatte (C, M, M') auf die kippbare Hubplatte (2) der Auswurfeinrichtung (1) zeitweilig übertragende Koppelteil als eine außen an der Rückwand (R) des Pressengehäuses (G) befindliche, durch einen in der Rückwand (R) eingearbeiteten Durchbruch (D) teilweise hindurch ragende, zwangsweise ein- und ausschwenkbare und zeitweilig an der Preßplatte (C, M, M') angreifende Verbindungseinheit (4 bis 10b) ausgebildet ist, die zudem mechanisch wirkende Führungsmittel umfaßt und gelenkig am oberen Ende der Zugstange (3) angreift und, das Koppelteil als Schwenkhebelmechanismus vorgesehen ist, wobei das mechanisch wirkende Führungsmittel als zweiarmiger Schwenkhebel (21) ausgebildet und so angeordnet ist, daß letzterer (21) über die Koppelstange (23) der Schubstange (12) in Verbindung mit einem Querriegel (Verbindungsstange 25), dem Rückwandanschlag (22) und den Führungsbahnen (15) an der Pressenrückwand (R) in seiner Ein- und Ausfahrbewegung steuerbar ist.

3. Abfallpresse mit Auswurfeinrichtung für Ballen nach Anspruch 1,
**dadurch gekennzeichnet,**
**daß** die besagte Verbindungseinheit (4 bis 10b) nebst Durchbruch (D) oberhalb des Preßbereiches (P) im Einfüllbereich (E) des Schachtes (S) außen an bzw. teils in der Rückwand (R) angeordnet sind und, daß seitlich des Durchbruches (D) außen an der Rückwand (R) mindestens eine auf Teile der Verbindungseinheit (4 bis 10b) wirkende Führungsbahn (15) vorgesehen ist, die aufwärts gesehen in ihrem oberen Teilbereich schräg nach außen verläuft.

4. Abfallpresse mit Auswurfeinrichtung für Ballen nach mindestens einem der Ansprüche 1 bis 3,
**dadurch gekennzeichnet,**
**daß** die von der Bewegung der Fronttür (F) beeinflußten Stellmittel als in oder an einer Seitenwand (S1 oder S2) des Pressengehäuses (G) geführte, unter Federdruck (13) stehende Schubstange (12) und letztere (12) mit einem der Führungsmittel der Verbindungseinheit verbindende Strebe (14) bzw. Hebelarm (24) ausgebildet sind.

5. Abfallpresse mit Auswurfeinrichtung für Ballen nach mindestens einem der Ansprüche 1 bis 4,
**dadurch gekennzeichnet,**
**daß** die von der Bewegung der Fronttür (F) beeinflußten Stellmittel als in oder an einer Seitenwand (S1 oder S2) des Pressengehäuses (G) geführte, unter Federdruck (13) stehende Schubstange (12) und letztere (12) mit einem der Führungsmittel der Verbindungseinheit verbindende Strebe (14) bzw. Hebelarm (24) ausgebildet sind.

6. Abfallpresse mit Auswurfeinrichtung für Ballen nach mindestens einem der Ansprüche 1,3,4 oder 5,
**dadurch gekennzeichnet,**
**daß** die Auswurfeinrichtung (1) mehrere, kleinere Hubplatten (2') mit jeweils einer besagten Zugstange (3) und jeweils einer im Bereich von jeweils einem Durchbruch (D, D',...) angeordneter Verbindungseinheit aufweist, wobei die von der Fronttür (F) betätigten Stellmittel (12 und 14) mittels einem Hebel (19) auf eine gemeinsame Welle (9c) drehend wirken, auf der (9c) die jeweiligen unteren Führungsteile (9) fest angeordnet sind.

7. Abfallpresse mit Auswurfeinrichtung für Ballen nach mindestens einem der Ansprüche 1 bis 5,
**dadurch gekennzeichnet,**
**daß** das untere Ende der Zustange (3) mit einer horizontal und zur Hubplatte (2) gerichteten Nase (3c) ausgestattet ist.

8. Abfallpresse mit Auswurfeinrichtung für Ballen nach mindestens einem der Ansprüche 1 bis 7,
**dadurch gekennzeichnet,**
**daß** an einem der Teile der besagten Verbindungseinheit, insbesondere an dem Druckbolzen (6) bzw. an der Verbindungsstange (25), ein Dämpfungselement, vorzugsweise eine Gasdruckfeder (18), angreift, das gegen die Rückwand (R) des Pressengehäuses (G) abgestützt ist.

9. Abfallpresse mit Auswurfeinrichtung für Ballen nach mindestens einem der Ansprüche 1 bis 8,
**dadurch gekennzeichnet,**
**daß** beidseits an den Innenwandungen (S1 und S2) des Preßschachtes (S) Führungsschienen (26) und hierzu korrespondierende Gleitklötze 27 an der Preßplatte (C) angeordnet sind.

10. Abfallpresse nach Anspruch 9,
**dadurch gekennzeichnet,**
**daß** die Führungsschienen (26) als in Preßrichtung verlaufende eingeschweißte Flacheisenstege ausgebildet sind und von der Fronttür (F) aus gesehen im hinteren Schachtdrittel sitzen.

11. Abfallpresse mit Auswurfeinrichtung für Ballen nach mindestens einem der Ansprüche 1 bis 10,
**dadurch gekennzeichnet,**
**daß** die Fronttür (F) des Pressengehäuses (G) in vollständig geöffneter Position an einen Sicherheitsschalter (20) anliegt.

12. Abfallpresse mit Auswurfeinrichtung für Ballen nach Anspruch 2 ,
**gekennzeichnet durch**
eine bauliche Ausgestaltung entsprechend den Fig. 1' bis 5' in Verbindung mit den Detail-Definitionsangaben der Bezugszeichenliste.

## Claims

1. Waste material press with ejector equipment for bales, in which at least one tiltable stroke plate (2) is arranged on or in a base surface (B) of a shaft (S) formed by a press housing (G) and at least one pull rod (3), which is pivotably connected with the stroke plate (2), of the ejector equipment (1) is arranged in the press region (P) of the shaft (S) at or in a rear wall (R), as well as a coupling member at least temporarily connecting the pull rod (3) and the press plate (C) and a setting means actuable by the front door (F) of the press housing (G) and acting indirectly or directly on the coupling member are provided, **characterised in that** the coupling member temporarily transmitting the movement of the press plate (C, M, M') to the tiltable stroke plate (2) of the ejector equipment (1) is constructed as a constrainedly inwardly and outwardly pivotable connecting unit (4 to 10b) which is disposed externally at the rear wall (R) of the press housing (G) and projects partly through a passage (D) formed in the rear wall (R) and which temporarily engages the press plate (C, M, M') and additionally comprises mechanically acting guide means and pivotably engages at the upper end of the pull rod (3) and that the connecting unit (4 to 10b) inclusive of guide means is formed as a linkage guide, wherein the connecting unit (4 to 10b) consists of at least one pivot member (4), which is pivotably connected by means of a shaft (5) with the pull rod (3) and at which an entrainer pin (6) and a pressure pin (7) are additionally provided, and of a lower U-shaped guide part (9) and an upper U-shaped guide part (8), which in the region of the passage (D) are respectively pivotably mounted at the outer side of the rear wall (R) by way of a shaft (9c or 8c) and which together form a closed, positionally variable guide (10) for the pressure pin (7).

2. Waste material press with ejector equipment for bales, in which at least one tiltable stroke plate (2) is arranged on or in a base surface (B) of a shaft (S) formed by a press housing (G) and at least one pull rod (3), which is pivotably connected with the stroke plate (2), of the ejector equipment (1) is arranged in the press region (P) of the shaft (S) at or in a rear wall (R), as well as a coupling member at least temporarily connecting the pull rod (3) and the press plate (C) and a setting means actuable by the front door (F) of the press housing (G) and acting indirectly or directly on the coupling member are provided, **characterised in that** the coupling member temporarily transmitting the movement of the press plate (C, M, M') to the tiltable stroke plate (2) of the ejector equipment (1) is constructed as a constrainedly inwardly and outwardly pivotable connecting unit (4 to 10b) which is disposed externally at the rear wall (R) of the press housing (G) and projects partly through a passage (D) formed in the rear wall (R) and which temporarily engages the press plate (C, M, M') and additionally comprises mechanically acting guide means and pivotably engages at the upper end of the pull rod (3) and the coupling member is provided as a pivot lever mechanism, wherein the mechanically acting guide means is constructed as a double-arm pivot lever (21) and is so arranged that the lever (21) is controllable in its inward and outward movement by way of the coupling rod (23) of the push rod (12) in conjunction with a transverse lock (connecting rod 25), the rear wall abutment (22) and the guide tracks (15) at the press rear wall (R).

3. Waste material press with ejector equipment for bales according to claim 1, **characterised in that** the said connecting unit (4 to 10b) and passage (D) are arranged above the press region (P) in the filling region (E) of the shaft (S) externally at or partly in the rear wall (R) and that at least one guide track (15) acting on parts of the connecting unit (4 to 10b) and extending at an inclination outwardly in its upper part region as seen in upward direction is provided laterally of the passage (D) externally at the rear wall (R).

4. Waste material press with ejector equipment for bales according to at least one of claims 1 to 3, **characterised in that** the setting means influenced by the movement of the front door (F) are constructed as a push rod (12) guided in or at a side wall (S1 or S2) of the press housing (G) and disposed under spring pressure (13) and a strut (14) or lever arm (24) connecting the push rod (12) with one of the guide means of the connecting unit.

5. Waste material press with ejector equipment for bales; according to at least one of claims 1 to 4, **characterised in that** the setting means influenced by the movement of the front door (F) are constructed as a push rod (12) guided in or at a side wall (S1 or S2) of the press housing (G) and disposed under spring pressure (13) and a strut (14) or lever arm (24) connecting the push rod (12) with one of the guide means of the connecting unit.

6. Waste material press with ejector equipment for bales according to at least one of claims 1, 3, 4 and 5, **characterised in that** the ejector equipment (1) comprises several smaller stroke plates (2') each with a respective said pull rod (3) and a respective connecting unit arranged in the region of a respective passage (D, D', ...), wherein the setting means (12 and 14) actuated by the front door (F) rotationally act by means of a lever (19) on a common shaft (9c), on which shaft (9c) the respective lower guide parts (9) are fixedly arranged.

7. Waste material press with ejector equipment for bales according to at least one of claims 1 to 5, **characterised in that** the lower end of the pull rod (3) is equipped with a horizontal lug (3c) directed towards the stroke plate (2).

8. Waste material press with ejector equipment for bales according to at least one of claims 1 to 7, **characterised in that** a damping element, preferably a gas pressure spring (18), which is supported relative to the rear wall (R) of the press housing (G), engages at one of the parts of the said connecting unit, particularly at the pressure pin (6) or at the connecting rod (25).

9. Waste material press with ejector equipment for bales according to at least one of claims 1 to 8, **characterised in that** guide rails (26) and slide blocks (27) corresponding therewith are arranged at the press plate (C) at both sides at the inner walls (S1 and S2) of the press shaft (S).

10. Waste material press according to claim 9, **characterised in that** the guide rails (26) are constructed as flat bar webs, which extend in press direction and are welded in place, and are seated in the rear shaft third as seen from the front door (F).

11. Waste material press with ejector equipment for bales according to at least one of claims 1 to 10, **characterised in that** the front door (F) of the press housing (G) bears against a safety switch (20) in the completely open position.

12. Waste material press with ejector equipment for bales according to claim 2, **characterised by** a constructional design in correspondence with Figs. 1' to 5' in connection with the detail definition data of the reference numeral list.

## Revendications

1. Compacteur de déchets doté d'un dispositif d'éjection de balles, dans le cas duquel sont disposées sur ou dans une surface de base (B) d'une caisse (S) formée par la carrosserie (G) de la presse au moins une plaque élévatrice basculante (2) et, dans la zone de compression (P) de la caisse (S), sur ou dans une paroi arrière (R), au moins une tige de traction (3) du dispositif d'éjection (1) qui est reliée de façon articulée à la plaque élévatrice (2), et sont prévus une pièce d'accouplement reliant au moins par moments la tige de traction (3) et la plaque de compression (C) et un moyen de commande pouvant être actionné à travers la porte frontale (F) de la carrosserie (G) de la presse et agissant indirectement ou directement sur la pièce d'accouplement, **caractérisé en ce que** la pièce d'accouplement transmettant par moments le mouvement de la plaque de compression (C, M, M') à la plaque élévatrice basculante (2) du dispositif d'éjection (1) est réalisée en tant qu'unité de liaison (4 à 10b) située à l'extérieur sur la paroi arrière (R) de la carrosserie (G) de la presse et passant en partie à travers un passage (D) ménagé dans ladite paroi arrière (R), que l'on peut faire rentrer et sortir en la faisant pivoter de force et qui agit par moments sur la plaque de compression (C, M, M'), qui comprend en outre des moyens de guidage mécaniques et agit de façon articulée à l'extrémité supérieure de la tige de traction (3), et **en ce que** l'unité de liaison (4 à 10b) et les moyens de guidage sont conçus en tant que tringlerie, sachant que l'unité de liaison (4 à 10b) est composée d'un élément pivotant (4) relié de façon articulée à la tige de traction (3) au moyen d'un arbre (5), sur lequel sont en outre prévus une broche d'entraînement (6) et un axe ou boulon de pression (7), d'un élément de guidage inférieur en forme de U (9) et d'un élément de guidage supérieur en forme de U (8) qui sont chacun montés de façon articulée par le biais d'un arbre (respectivement 9c et 8c) sur la face extérieure de la paroi arrière (R) dans la zone du passage (D) et qui forment ensemble un guide déplaçable fermé (10) pour l'axe de pression (7).

2. Compacteur de déchets doté d'un dispositif d'éjection de balles, dans le cas duquel sont disposées sur ou dans une surface de base (B) d'une caisse (S) formée par la carrosserie (G) de la presse au moins une plaque élévatrice basculante (2) et, dans la zone de compression (P) de la caisse (S), sur ou dans une paroi arrière (R), au moins une tige de traction (3) du dispositif d'éjection (1) qui est reliée de façon articulée à la plaque élévatrice (2), et sont prévus une pièce d'accouplement reliant au moins par moments la tige de traction (3) et la plaque de compression (C) et un moyen de commande pouvant être actionné à travers la porte frontale (F) de la carrosserie (G) de la presse et agissant indirectement ou directement sur la pièce d'accouplement, **caractérisé en ce que** la pièce d'accouplement transmettant par moments le mouvement de la plaque de compression (C, M, M') à la plaque élévatrice basculante (2) du dispositif d'éjection (1) est réalisée en tant qu'unité de liaison (4 à 10b) située à l'extérieur sur la paroi arrière (R) de la carrosserie (G) de la presse et passant en partie à travers un passage (D) ménagé dans ladite paroi arrière (R), que l'on peut faire rentrer et sortir en la faisant pivoter de force et qui agit par moments sur la plaque de compression (C, M, M'), qui comprend en outre des moyens de guidage mécaniques et agit de façon articulée à l'extrémité supérieure de la tige de traction (3), et **en ce que** l'élément d'accouplement est prévu en tant que mécanisme à levier pivotant, le moyen de guidage à action mécanique étant réalisé en tant que levier pivotant à deux bras (21) et disposé de telle sorte que le mouvement de pivotement rentrant et sortant de ce dernier (21) peut être commandé par le biais de la bielle (23) de la tige de poussée (12) en relation avec une traverse (barre de liaison 25), avec une butée de paroi arrière (22) et avec les glissières de guidage (15) sur la face arrière de la presse (R).

3. Compacteur de déchets doté d'un dispositif d'éjection de balles selon la revendication 1, **caractérisé en ce que** ladite unité de liaison (4 à 10b) avec le passage (D) sont disposés à l'extérieur, au-dessus de la zone de compression (P), dans la zone de remplissage (E) de la caisse (S), sur ou en partie dans la paroi arrière (R), et **en ce qu'**à côté du passage (D), à l'extérieur sur la paroi arrière (R) est prévue au moins une glissière de guidage (15) agissant sur des éléments de l'unité de liaison (4 à 10b), qui, vu de bas en haut, s'étend en biais vers l'extérieur dans sa partie supérieure.

4. Compacteur de déchets doté d'un dispositif d'éjection de balles selon au moins l'une des revendications 1 à 3, **caractérisé en ce que** les moyens de commande influencés par le mouvement de la porte frontale (F) sont réalisés en tant que tige de poussée (12) soumise à la pression d'un ressort (13) et guidée dans ou sur une paroi latérale (S1 ou S2) de la carrosserie de la presse (G) et en tant qu'entretoise (14) ou bras de levier (24) reliant ladite tige de poussée (12) à l'un des moyens de guidage de l'unité de liaison.

5. Compacteur de déchets doté d'un dispositif d'éjection de balles selon au moins l'une des revendications 1 à 4, **caractérisé en ce que** les moyens de commande influencés par le mouvement de la porte frontale (F) sont réalisés en tant que tige de poussée (12) soumise à la pression d'un ressort (13) et guidée dans ou sur une paroi latérale (S1 ou S2) de la carrosserie de la presse (G) et en tant qu'entretoise (14) ou bras de levier (24) reliant ladite tige de poussée (12) à l'un des moyens de guidage de l'unité de liaison.

6. Compacteur de déchets doté d'un dispositif d'éjection de balles selon au moins l'une des revendications 1, 3, 4 ou 5, **caractérisé en ce que** le dispositif d'éjection (1) présente plusieurs petites plaques élévatrices (2') comportant chacune une tige de traction (3) et une unité de liaison disposée chaque fois dans la zone d'un passage (D, D'...), sachant que les moyens de commande (12 et 14) actionnés par la porte frontale (F) agissent par rotation au moyen d'un levier (19) sur un arbre commun (9c) sur lequel (9c) sont montés fixement les éléments de guidage inférieurs (9).

7. Compacteur de déchets doté d'un dispositif d'éjection de balles selon au moins l'une des revendications 1 à 5, **caractérisé en ce que** l'extrémité inférieure de la tige de traction (3) est dotée d'une saillie (3c) orientée horizontalement et en direction de la plaque élévatrice (2).

8. Compacteur de déchets doté d'un dispositif d'éjection de balles selon au moins l'une des revendications 1 à 7, **caractérisé en ce que** sur l'un des éléments de ladite unité de liaison, notamment sur l'axe de pression (6) ou sur la barre de liaison (25), agit un élément amortisseur, de préférence un ressort à gaz sous pression (18), qui prend appui sur la paroi arrière (R) de la carrosserie (G) de la presse.

9. Compacteur de déchets doté d'un dispositif d'éjection de balles selon au moins l'une des revendications 1 à 8, **caractérisé en ce que** des glissières (26) sont disposées de part et d'autre sur les parois internes (S1 et S2) de la caisse de compression (S) et des glisseurs (27) correspondant à ces dernières sont disposés sur la plaque de compression (C).

10. Compacteur de déchets doté d'un dispositif d'éjection de balles selon la revendication 9, **caractérisé en ce que** les glissières (26) sont réalisées en tant qu'ailes en fer plat soudées s'étendant dans la direction de compression et situées, vu depuis la porte frontale (F), dans le tiers arrière de la caisse.

11. Compacteur de déchets doté d'un dispositif d'éjection de balles selon au moins l'une des revendications 1 à 10, **caractérisé en ce que** la porte frontale (F) de la carrosserie (G) de la presse est appliquée contre un interrupteur de sécurité (20) lorsqu'elle est en position d'ouverture totale.

12. Compacteur de déchets doté d'un dispositif d'éjection de balles selon la revendication 2, **caractérisé par** une réalisation conformément aux figures 1' à 5', en relation avec les indications détaillées de l'index des références.
